# EUROPÄISCHE PATENTSCHRIFT

(11) **EP 2 460 165 B1**
(45) Veröffentlichungstag und Bekanntmachung des Hinweises auf die Patenterteilung: **03.08.2016**
(21) Anmeldenummer: 10728218.8
(22) Anmeldetag: 29.06.2010
(51) Int. Cl.: H01H 1/58, H01H 50/44, H01R 13/24

(54) **ANSCHLUSSVORRICHTUNG FÜR EINE SPULE EINES ELEKTROMAGNETISCHEN SCHALTGERÄTS**
CONNECTION DEVICE FOR A COIL OF AN ELECTROMAGNETIC SWITCHING DEVICE
DISPOSITIF DE RACCORDEMENT POUR UNE BOBINE D'UN APPAREIL COMMUTATEUR ÉLECTROMAGNÉTIQUE

(30) Priorität: 31.07.2009 DE 102009035549
(43) Veröffentlichungstag der Anmeldung: 06.06.2012
(73) Patentinhaber: Siemens Aktiengesellschaft, 80333 München (DE)
(72) Erfinder: SCHLEGL, Peter, 90518 Altdorf (DE); KEINTZEL, Alexander, 90431 Nürnberg (DE); WEINHOLD, Rolf, 01239 Dresden (DE)
(86) Internationale Anmeldenummer: PCT/EP2010/059195
(87) Internationale Veröffentlichungsnummer: WO 2011/012391

(56) Entgegenhaltungen:
- EP-A1- 0 198 099
- DE-A1- 4 010 136
- DE-A1- 4 406 682
- JP-U- 52 022 559
- US-A1- 2005 190 024
- US-A1- 2006 132 268

## Beschreibung

Die Erfindung betrifft eine Anschlussvorrichtung für eine Spule eines elektromagnetischen Schaltgeräts mit einem Kontakte aufweisenden Schaltbereich und einem Antriebsbereich, der einen Anker, eine Spule sowie ein Joch aufweist, wobei die Kontakte des Schaltbereichs mit dem Antriebsbereich in Wirkverbindung stehen.

Eine derartige Anschlussvorrichtung ist aus der EP 0 394 833 bekannt. Diese Anschlussvorrichtung umfasst eine Anschlussbasis, die auf dem Spulenkörper angebracht ist sowie eine Anschlussplatte, die eine elektrisch leitfähige Platte einschließt und einen ersten Endbereich mit einem ersten gebogenen Bereich und einen zweiten Endbereich mit einem zweiten gebogenen Bereich aufweist. Beide Bereiche sind über einen Mittelbereich verbunden. Dabei ist der erste gebogene Bereich mit einem Anwickelstift versehen, um die Anschlussplatte mit der Erregerspule zu verbinden. Der zweite Endbereich umfasst eine Einrichtung zum Verbinden der Anschlussplatte mit dem äußeren Leiter. Der erste gebogene Bereich steht senkrecht zum mittleren Bereich der Anschlussplatte, und der erste und zweite gebogene Bereich umfassen jeweils einen ersten und zweiten Vorsprung. Weiterhin umfasst die Anschlussvorrichtung eine Einrichtung zum Anbringen der Anschlussplatte an der Anschlussbasis. Diese besteht in einer ersten Aussparung, die in der Anschlussbasis ausgebildet ist, um den ersten gebogenen Bereich aufzunehmen sowie einer zweiten Aussparung in der Anschlussbasis zur Aufnahme des zweiten gebogenen Bereichs. Vorsprünge auf der Oberfläche der gebogenen Bereiche, die senkrecht zum Mittelbereich stehen, sind derart ausgebildet, dass eine feste Befestigung der gebogenen Bereiche in den Aussparungen erreicht wird. Der Mittelbereich wird in einer Nut der Anschlussbasis aufgenommen.

Aus der DE 91 10 706 U1 ist eine Anschlussvorrichtung zum Verbinden eines Endbereichs einer Spule mit einem äußeren Leiter entnehmbar, wobei die Erregerspule auf einem Spulenkörper angebracht ist, umfassend einen ersten Befestigungsdorn mit einer Ausnehmung. Außerdem weist diese Anschlussvorrichtung eine Befestigung zur Aufnahme eines Kontaktstückes auf. Es besteht hier die Möglichkeit der wahlweisen Aufnahme verschiedener Anschlüsse, unter Einsatz einer Automatenfertigung.

Die EP 0 860 016 B1 beschreibt einen Spulenkörper mit einer Erregerspule, der Bestandteil eines elektromagnetischen Schaltteils ist, wobei an einem Flansch des Spulenkörpers eine Anschlussvorrichtung mit Anschlüssen angebracht ist, über die äußere Leiter mit den Endbereichen der Erregerspule verbunden werden können. Die Anschlussvorrichtung umfasst eine Platte mit einem ersten Befestigungsdorn, der eine erste Ausnehmung aufweist, sowie einen zweiten Befestigungsdorn mit einer zweiten Ausnehmung sowie wahlweise mit einer dritten Ausnehmung, die in einen Durchbruch übergeht. Weiterhin gehört zur Anschlussvorrichtung eine zumindest teilweise elektrisch leitende Anschlussplatte, die endseitig einen ersten abgebogenen Bereich aufweist sowie einen zweiten zur selben Seite hin abgebogenen Bereich. Die Anschlussplatte kann mit einer Anschlussschraube über ein Bohrloch versehen sein oder auf ihrer den abgebogenen Bereichen abgewandten Seite eine abstehende Zunge aufweisen, die eine Federklemme zum Anschluss des äußeren Leiters trägt. Die Anschlussplatte steckt über ihre abgebogenen Bereiche in der ersten Ausnehmung und in der zweiten beziehungsweise dritten Ausnehmung. Der erste abgebogene Bereich ist mit einem Anwickelstift versehen und endseitig zahnartig ausgeprägt, um beim Einstecken in die erste Ausnehmung des ersten Befestigungsdorns einen festen Sitz zu erhalten.

Der Nachteil, der aus dem Stand der Technik bekannten Ausführungsbeispiele für Spulenanschlüsse in einem elektromagnetischen Schaltgerät besteht darin, dass die Kontaktierung zwischen Antriebsbereich und Spulenkörper durch ein starres Element, wie zum Beispiel einen Pin, erreicht wird, das die Dynamik der Antriebseinheit nicht kompensiert, so dass die Oberflächen der Verbindungsstellen durch Schaltbewegungen beschädigt werden können.

Die EP 0 198 099 A1 offenbart eine Anschlussvorrichtung für eine Spule eines elektromagnetischen Schaltgeräts mit einem Kontakt aufweisenden Schaltbereich und einem Antriebsbereich, der einen Anker, eine Spule sowie ein Joch aufweist, wobei die Kontakte des Schaltbereichs mit dem Antriebsbereich in Wirkverbindung stehen und wobei die Kontaktierung zwischen Antriebsbereich und Spule über einen Federbügel ausgebildet ist.

US2005/0190024 A1 offenbart eine Anschlussvorrichtung für eine Spule gemäß des Oberbegriffs von Anspruch 1.

Dokumente JP 52022559 U1 und US2006/0132268 A1 offenbaren Beispiele weiterer Anschlussvorrichtungen für eine Spule.

Demgemäß besteht die Aufgabe der vorliegenden Erfindung darin, eine Anschlussvorrichtung für eine Spule eines elektromagnetischen Schaltgeräts zu schaffen, die eine sichere elektrische Kontaktierung zwischen der Spule und dem Antriebsbereich ermöglicht und dabei einen geringeren Materialverschleiß bei Schaltvorgängen produziert.

Diese Aufgabe wird durch eine Anschlussvorrichtung mit den Merkmalen des Anspruchs 1 gelöst. Vorteilhafte Aus- und Weiterbildungen, welche einzeln oder in Kombination miteinander eingesetzt werden können, sind der Gegenstand der abhängigen Ansprüche.

Die erfindungsgemäße Anschlussvorrichtung für eine Spule eines elektromagnetischen Schaltgerätes mit einem Kontakte aufweisenden Schaltbereich und einem Antriebsbereich, der einen Anker, eine Spule sowie ein Joch aufweist, wobei die Kontakte des Schaltbereichs mit dem Antriebsbereich in Wirkverbindung stehen, zeichnet sich dadurch aus, dass die Kontaktierung zwischen Antriebsbereich und Spule über ein formflexibles Anschlusselement ausgebildet ist. Gemäß der Erfindung ist vorgesehen, dass die Kontaktierung des Spulenkontaktes zur Antriebseinheit (AC/DC) durch ein zusätzliches Element gelöst wird, welches die Dynamik der Antriebseinheit kompensiert. Dieses Element kann anschluss- und antriebsneutral ausgeführt sein. Das erfindungsgemäße formflexible Anschlusselement ist somit Weg ausgleichend und ist als Druckfeder ausgebildet. Diese Federelemente sind vorzugsweise Toleranz ausgleichend und Weg kompensierend.

Erfindungsgemäß kontaktiert der Antriebsbereich das Anschlusselement über einen Pin mit wellenförmiger Kontur. Auf Grund dieser Form kann eine leichtgängige Montage, große Toleranzunempfindlichkeit der Teile und ein sehr sicherer Halt der Feder unter allen Toleranzlagen gewährleistet werden. Eine leichte und montagesichere Aufnahme der Feder ist insbesondere dann von Vorteil, wenn die Schalt- und Antriebseinheit für einen Spulenwechsel getrennt wird. Sowohl bei der Montage und Reparatur des Gerätes als auch beim Spulenwechsel, ist eine leichtgängige und sichere Funktionalität des erfindungsgemäßen Anschlusselementes gewährleistet. Ein weiterer besonderer Vorteil besteht darin, dass die durch die Dynamik der Schalteinheit entstehende Bewegung zwischen Schalt- und Antriebseinheit durch die Kontaktierung zwischen Spulenanschluss und Spule kompensiert werden.

Die erfindungsgemäße Anschlussvorrichtung für eine Spule eines elektromagnetischen Schaltgeräts ermöglicht eine sichere elektrische Kontaktierung zwischen Spulenanschluss und Antriebseinheit, wobei die Formflexibilität dieser Vorrichtung dazu führt, dass der Materialverschleiß bei Schaltvorgängen minimiert wird. Zudem ist das erfindungsgemäße Verbindungselement hinsichtlich der Anschlusstechnik und der Antriebstechnik neutral gehalten, das heißt, mit der Verwendung dieses Elementes ist eine Variantenreduzierung verbunden. Auf Grund der Unempfindlichkeit gegenüber den Toleranzlagen der Einzelteile in Steckrichtung ist eine genaue Positionierung der Baugruppen zueinander bei der Montage nicht mehr notwendig. Damit ist der Vorteil verbunden, dass die zu kontaktierenden Flächen geometrisch sehr einfach gehalten werden können.

Weitere Vorteile und Ausführungen der Erfindung werden nachfolgend anhand von Ausführungsbeispielen sowie anhand der Zeichnung erläutert.

### Dabei zeigen schematisch:

Fig. 1 in einer Schnittdarstellung einen erfindungsgemäßen Spulenanschluss eines elektromagnetischen Schaltgeräts;
Fig. 2 in einer Schnittdarstellung einen elektrisch leitenden Anschlusspin;
Fig. 3 in einer Schnittdarstellung den Anschlusspin nach Fig. 2 mit formflexiblem Anschlusselement.

Fig. 1 zeigt einen erfindungsgemäßen Spulenanschluss 1, der vorzugsweise zweiteilig ausgeführt ist und einen elektrisch leitenden Anschlusspin 2 sowie ein formflexibles Anschlusselement 3, vorzugsweise eine Druck- oder Blattfeder aufweist. Das formflexible Anschlusselement 3 ist auf den elektrisch leitenden Anschlusspin 2 aufgesteckt. Dieser zweigeteilte Spulenanschluss ist in einem Gehäuseoberteil 4 angeordnet. Unterhalb vom Gehäuseoberteil 4 ist eine Spule 5 angeordnet. Die Spule 5 weist zwei elektrisch leitende Anschlussplatten 6, 7 auf, die den direkten Kontakt mit den formflexiblen Anschlusselementen 3 ermöglichen. Der direkte Kontakt erfolgt durch Auflage, da die verwendeten Federelemente unter Spannung stehen und so immer ein zuverlässiger Auflagekontakt gewährleistet ist. Zwischen den Spulenanschlüssen 1 ist ein Kontaktbrückenträger 8 für das Kontaktsystem des Schaltbereichs angeordnet. Die Spulenanschlüsse 1 sind zwischen Gehäuseführungen 9, 10 verbaut, die insbesondere dazu dienen, die formflexiblen Anschlusselemente 3 auszurichten.

Fig. 2 zeigt einen elektrisch leitenden Anschlusspin 2 mit einer vorzugsweise wellenförmig ausgebildeten Anschlusskontur 11 für das formflexible Anschlusselement 3.

In Fig. 3 ist der erfindungsgemäße Spulenanschluss 1 aus elektrisch leitendem Anschlusspin 2 und aufgestecktem formflexiblen Anschlusselement 3 gezeigt. Durch die wellenförmig ausgebildete Anschlusskontur 11 weist das Anschlusselement 3 einen leicht gebogenen Verlauf auf, der im verbauten Zustand durch die Gehäuseführung 9, 10 regulierbar ist.

Die erfindungsgemäße Anschlussvorrichtung für eine Spule eines elektromagnetischen Schaltgerätes ermöglicht eine sichere elektrische Kontaktierung zwischen Spulenanschluss und Antriebseinheit, wobei die Formflexibilität dieser Vorrichtung dazu führt, dass der Materialverschleiß bei Schaltvorgängen minimiert wird. Zudem ist das erfindungsgemäße Verbindungselement hinsichtlich der Anschlusstechnik und der Antriebstechnik neutral gehalten, das heißt, mit der Verwendung dieses Elementes ist eine Variantenreduzierung verbunden. Auf Grund der Unempfindlichkeit gegenüber den Toleranzlagen der Einzelteile in Steckrichtung ist eine genaue Positionierung der Baugruppen zueinander bei der Montage nicht mehr notwendig. Damit ist der Vorteil verbunden, dass die zu kontaktierenden Flächen geometrisch sehr einfach gehalten werden können.

## Patentansprüche

1. Anschlussvorrichtung für eine Spule (5) eines elektromagnetischen Schaltgeräts mit einem Kontakte aufweisenden Schaltbereich und einem Antriebsbereich, der einen Anker, eine Spule (5) sowie ein Joch aufweist, wobei die Kontakte des Schaltbereichs mit dem Antriebsbereich in Wirkverbindung stehen, wobei die Kontaktierung zwischen Antriebsbereich und Spule (5) über ein formflexibles Anschlusselement (3) ausgebildet ist, wobei das Anschlusselement (3) eine Druckfeder ist, **dadurch gekennzeichnet, dass** der Antriebsbereich das Anschlusselement (3) über einen Anschlusspin (2) mit wellenförmiger Kontur (11) kontaktiert, und dass das formflexible Anschlusselement (3) auf den elektrisch leitenden Anschlusspin (2) aufgesteckt ist.

2. Anschlussvorrichtung nach Anspruch 1, **dadurch gekennzeichnet, dass** das Anschlusselement (3) Toleranz ausgleichend ausgebildet ist.

3. Anschlusselement nach einem der vorhergehenden Anspruche, **dadurch gekennzeichnet, dass** das Anschlusselement (3) Weg kompensierend ausgebildet ist.

## Claims

1. Terminal device for a coil (5) of an electromagnetic switching device having a switching region that has contacts and a driving region that has an armature, a coil (5), and a yoke, wherein the contacts in the switching region are operatively connected to the driving region, wherein contacting between the driving region and coil (5) is embodied by way of a form-flexible terminal element (3), wherein the terminal element (3) is a pressure spring, **characterised in that** the driving region contacts the terminal element (3) via a terminal pin (2) having a wave-shaped contour (11), and the form-flexible terminal element (3) has been plugged onto the electrically conducting terminal pin (2).

2. Terminal device according to claim 1, **characterised in that** the terminal element (3) is embodied as being tolerance equalising.

3. Terminal element according to one of the preceding claims, **characterised in that** the terminal element (3) is embodied as being displacement compensating.

## Revendications

1. Dispositif de raccordement pour une bobine (5) d'un appareil commutateur électromagnétique avec une zone de commutation présentant des contacts et une zone de commande, qui présente un induit, une bobine (5) ainsi qu'une armature, dans lequel les contacts de la zone de commutation sont en liaison active avec la zone de commande, dans lequel la zone de mise en contact entre la zone de commande et la bobine (5) est réalisée par un élément de raccordement (3) de forme flexible, dans lequel l'élément de raccordement (3) est un ressort de pression, **caractérisé en ce que** la zone de commande met l'élément de raccordement (3) en contact au moyen d'une broche de raccordement (2) avec un contour ondulé (11), et **en ce que** l'élément de raccordement (3) de forme flexible est embroché sur la broche de raccordement (2) électriquement conductrice.

2. Dispositif de raccordement selon la revendication 1, **caractérisé en ce que** l'élément de raccordement (3) est réalisé de façon à compenser les tolérances.

3. Elément de raccordement selon l'une des revendications précédentes, **caractérisé en ce que** l'élément de raccordement (3) est réalisé de façon à compenser la course
